# EUROPÄISCHE PATENTSCHRIFT

(11) **EP 0 536 547 B1**
(45) Veröffentlichungstag und Bekanntmachung des Hinweises auf die Patenterteilung: **14.08.1996**
(21) Anmeldenummer: 92115326.8
(22) Anmeldetag: 08.09.1992
(51) Int. Cl.: B66F 3/12

(54) **Wagenheber**
Vehicle jack
Cric de véhicule

(30) Priorität: 11.09.1991 DE 4130108
(43) Veröffentlichungstag der Anmeldung: 14.04.1993
(73) Patentinhaber: E.A. STORZ GMBH & CO. KG, D-78532 Tuttlingen (DE)
(72) Erfinder: Pfeiffer, Thomas, W-7201 Seitingen-Oberflacht (DE); Bacher, Norbert, W-7204 Wurmlingen (DE)
(74) Vertreter: Hoeger, Stellrecht & Partner

(56) Entgegenhaltungen:
- DE-A- 2 453 260
- DE-A- 2 756 108
- DE-A- 3 037 934
- DE-U- 8 000 595
- FR-A- 2 273 752

## Beschreibung

Die Erfindung betrifft einen Wagenheber mit einer Standsäule, einem an dieser um eine erste Querachse schwenkbar angebrachten Tragarm sowie mit einer Gewindespindel zum Verschwenken des Tragarms gegenüber der Standsäule, an der oberhalb der ersten Querachse eine von der Gewindespindel durchsetzte Mutter um eine zur ersten Querachse parallele zweite Querachse schwenkbar angebracht ist, wobei der Tragarm zwei in Richtung der Querachsen im Abstand voneinander angeordnete Seitenwände aufweist, zwischen die sich die Gewindespindel schräg von oben hineinerstreckt und in denen einander gegenüberliegende Einhängeöffnungen vorgesehen sind, sowie mit einem zwischen den Tragarm-Seitenwänden um eine zu den beiden anderen Querachsen parallele dritte Querachse schwenkbar gehaltenen Spindelwiderlager für die Gewindespindel, welches mit in die Einhängeöffnungen eingreifenden Vorsprüngen versehen ist, die in jeder der beim Betätigen des Wagenhebers möglichen Winkelstellung der Gewindespindel relativ zum Tragarm in Längsrichtung der Gewindespindel zumindest nahezu spielfrei zwischen einander gegenüberliegenden ersten und zweiten Randbereichen des Randes der zugehörigen Einhängeöffnung liegen, von denen der erste Randbereich der Mutter zugewandt und kreisbogenförmig - konkav zum Inneren der Einhängeöffnung - ausgebildet ist, und wobei jede der Einhängeöffnungen an ihre ersten und zweiten Randbereiche anschließend einen Einführungsbereich besitzt, der sich von den genannten Randbereichen weg erstreckt.

Insbesondere betrifft die Erfindung solche Wagenheber der vorstehend definierten Art, bei denen die beiden Einhängeöffnungen der beiden Tragarm-Seitenwände identisch ausgebildet sind.

Ein solcher Wagenheber ist aus den Figuren 7 - 9 der DE-A-27 56 108 der Firma E. A. Storz GmbH & Co. KG bekannt. Um bei diesem bekannten Wagenheber das Spindelwiderlager in Längsrichtung der Gewindespindel spielfrei an den beiden Tragarm-Seitenwänden zu lagern, sind deren Einhängeöffnungen kreisförmig gestaltet und hat das Spindelwiderlager auf beiden Seiten jeweils zwei Vorsprünge, von denen jeder einen Querschnitt besitzt, der ungefähr einem Teil eines Kreisringes entspricht, so daß die konvexen Außenseiten dieser beiden Vorsprünge kreisbogenförmige Lagerflächen zur Anlage gegen den Rand der zugehörigen Einhängeöffnung bilden. Von jeder der Einhängeöffnungen erstreckt sich ein schlitzförmiger Einführungsbereich nach unten bis zum unteren Rand der Tragarm-Seitenwände, wobei die Breite dieser Einführungsbereiche kleiner als der Durchmesser der Einhängeöffnungen und gleich groß oder etwas größer ist als die Breite der Spindelwiderlager-Vorsprünge. Der Boden des ein U-förmiges Profil aufweisenden Tragarmes endet - vom freien Tragarmende her gesehen - hinter den schlitzförmigen Einführungsbereichen der Einhängeöffnungen.

Dieser bekannte Wagenheber hat die folgenden Nachteile: Da, um das Spindelwiderlager in den Tragarm einhängen zu können, unterhalb der Einhängeöffnungen des Tragarms dessen die Tragarm-Seitenwände miteinander verbindender Boden weggelassen werden muß, wird der Tragarm gerade in demjenigen Bereich, in dem er die anzuhebende Last und die von der Gewindespindel ausgeübte Zugkraft aufnehmen muß, geschwächt. Außerdem ist das Einhängen der Gewindespindel in den Tragarm verhältnismäßig schwierig: Da der mit dem Spindelwiderlager versehene Endbereich der Gewindespindel von oben zwischen die Tragarm-Seitenwände eingeführt werden muß (siehe Fig. 8 der DE-A-27 56 108), muß das um die Gewindespindel frei drehbare Spindelwiderlager zunächst (gegenüber seiner späteren Gebrauchsstellung) um 90° gedreht werden, damit sich die Spindelwiderlager-Vorsprünge zwischen die Tragarm-Seitenwände einführen lassen; nachdem das Spindelwiderlager die Tragarm-Seitenwände passiert hat und der mit dem Spindelwiderlager versehene Endbereich der Gewindespindel unten aus dem Tragarm herausragt, muß das Spindelwiderlager wieder um 90° in seine Gebrauchslage zurückgedreht werden, worauf die Gewindespindel so nach oben gezogen wird, daß die Spindelwiderlager-Vorsprünge durch die Einführungsbereiche hindurch in die Einhängeöffnungen gelangen, worauf der Tragarm und die Gewindespindel so gegeneinander verschwenkt werden, daß die Spindelwiderlager-Vorsprünge mit ihren voneinander abgewandten äußeren Lagerflächen gegen die Ränder der Einhängeöffnungen anliegen. Dies ist aber ein äußerst diffiziler Montagevorgang, da sich, wie bereits erwähnt, das Spindelwiderlager frei auf der Gewindespindel dreht.

Der Erfindung lag die Aufgabe zugrunde, einen Wagenheber der eingangs definierten Art zu schaffen, der einen in seinem lastaufnehmenden Bereich nicht geschwächten Tragarm besitzt und bei dem sich das Spindelwiderlager leicht in den Tragarm einhängen läßt, ohne daß dadurch das Risiko in Kauf genommen werden muß, daß der im Fahrzeug weggestaute Wagenheber unerwünschte Klappergeräusche verursacht.

Diese Aufgabe läßt sich erfindungsgemäß dadurch lösen, daß die Einhängeöffnungen einen in sich geschlossenen Rand haben, daß sich die Einführungsbereiche der Einhängeöffnungen ungefähr in Richtung zum freien Tragarmende erstrecken und daß zum Einführen der Vorsprünge in die Einhängeöffnungen an den einander zugewandten Innenseiten der Tragarm-Seitenwände rinnenförmige Einführungsvertiefungen vorgesehen sind, welche sich von den freien Rändern der Tragarm-Seitenwände bis zu den Einführungsbereichen der Einhängeöffnungen erstrecken. Dadurch lassen sich die folgenden Vorteile erzielen: Durch die Orientierung der Einführungsbereiche der Einhängeöffnungen wird die Gefahr vermieden, daß bei irgendeiner Winkelstellung des Tragarms und bei unbelastetem Wagenheber die Vorsprünge des Spindelwiderlagers in die Einführungsbereiche der Einhängeöffnungen gelangen und so zu einem Klapperrisiko führen können. Die Einführungsvertiefungen ermöglichen eine besonders einfache Montage der Gewindespindel, da beim Einführen des Spindelwiderlagers zwischen die Tragarm-Seitenwände die Vorsprünge des Spindelwiderlagers entlang der rinnenförmigen Einführungsvertiefungen bis an die Einhängeöffnungen herangeschoben und dann in die letzteren eingeführt werden können, ohne daß es erforderlich wäre, das Spindelwiderlager zweimal zu verdrehen, nämlich ehe es zwischen die Tragarm-Seitenwände eingeführt wird und nachdem seine Vorsprünge in den Bereich der Einhängeöffnungen gelangt sind. Auch läßt sich durch Einhängeöffnungen, welche einen in sich geschlossenen Rand haben, d. h. sich nicht bis zu den Kanten der Tragarmseitenwände erstrecken, eine Schwächung des Tragarms in seinem lastaufnehmenden Bereich vermeiden.

Bei bevorzugten Ausführungsformen des erfindungsgemäßen Wagenhebers sind auch die zweiten Randbereiche kreisbogenförmig - konvex zum Inneren der Einhängeöffnungen - ausgebildet, um so gute Gleitflächen für die Widerlagervorsprünge auch an diesen zweiten Randbereichen zu schaffen; grundsätzlich wäre es aber natürlich auch möglich, die zweiten Randbereiche anders zu gestalten, z. B. so, daß sie mit mehreren Vorsprüngen gegen die von der Spindelmutter abgewandten Flächen der Widerlagervorsprünge anliegen.

Bei den rinnenförmigen Einführungsvertiefungen könnte es sich z. B. um Ausfräsungen in den Tragarm-Seitenwänden handeln; viel billiger und ohne jegliche Schwächung des Tragarms läßt sich ein erfindungsgemäßer Wagenheber jedoch dann herstellen, wenn die Einführungsvertiefungen als sickenförmige Prägungen der Tragarm-Seitenwände ausgebildet sind.

Weitere Merkmale besonders vorteilhafter Ausführungsformen des erfindungsgemäßen Wagenhebers ergeben sich aus den Ansprüchen 4, 5 und 7.

Im folgenden soll die Erfindung anhand der nachfolgenden Beschreibung sowie der beigefügten zeichnerischen Darstellung mehrerer besonders vorteilhafter Ausführungsformen des erfindungsgemäßen Wagenhebers noch näher erläutert werden; in der Zeichnung zeigen:
- Fig. 1: eine Seitenansicht einer ersten Ausführungsform des erfindungsgemäßen Wagenhebers, wobei der Tragarm in mehreren Stellungen dargestellt wurde;
- Fig. 2: den Ausschnitt "A" aus Figur 1 in größerem Maßstab;
- Fig. 3: eine Draufsicht auf den in Figur 2 dargestellten Bereich, gesehen in Richtung des Pfeils B in Figur 2;
- Fig. 4: die mit den Vorsprüngen versehene Scheibe des Spindelwiderlagers des Wagenhebers gemäß Figur 1;
- Fig. 5: eine der Figur 2 entsprechende Darstellung einer zweiten Ausführungsform, wobei jedoch nur der Tragarm dargestellt wurde;
- Fig. 6: eine der Figur 3 entsprechende Draufsicht auf die zweite Ausführungsform, und
- Fig. 7: eine den Figuren 2 und 5 entsprechende Darstellung einer dritten Ausführungsform.

Die Figur 1 zeigt den gesamten Wagenheber mit einer Standsäule 10, welche zwei in Figur 1 hintereinander liegende Seitenwände 12 und einen diese miteinander verbindenden Rücken 14 und damit ein nach oben und vorn offenes U-Profil aufweist. Am unteren Ende der Standsäule ist ein Fuß 16 angeordnet, welcher gleichfalls zwei in Figur 1 hintereinander liegende Seitenwände 18 und einen diese miteinander verbindenden Boden 20 und damit ein nach oben offenes U-Profil aufweist. Er ist mit seinen Seitenwänden 18 an den Seitenwänden 12 der Standsäule 10 angelenkt, und zwar mittels zweier Niete 22 oder mittels eines durchgehenden und an seinen Enden vernieteten Stifts, so daß sich für den Fuß 16 eine senkrecht zur Zeichnungsebene der Figur 1 verlaufende Schwenkachse ergibt. Ein ebenfalls ein nach oben offenes U-Profil aufweisender Tragarm 24 ist mittels eines durchgehenden Stifts 26 an den Seitenwänden 12 der Standsäule 10 angelenkt; der Tragarm hat gleichfalls zwei in Figur 1 hintereinander liegende Seitenwände 28 und einen diese miteinander verbindenden Boden 30. Er greift zwischen die Standsäulenseitenwände 12 ein, und der Stift 26 erstreckt sich sowohl durch die Standsäulenseitenwände 12, als auch durch die Tragarmseitenwände 28 hindurch und ist an seinen Enden mit nicht mehr dargestellten Nietköpfen versehen; er definiert also eine erste Querachse, um die sich der Tragarm 24 relativ zur Standsäule 10 verschwenken läßt. Schließlich besitzt der Wagenheber eine Gewindespindel 32, welche vorn einen nietförmigen Kopf 34 und hinten eine Anlenkstelle 36 für eine Handkurbel 38 besitzt; dazwischen befindet sich ein Gewindeabschnitt 40, mit dem die Gewindespindel 32 in einer als Ganzes mit 42 bezeichneten Mutter läuft, die in bekannter und deshalb nicht näher zu erläuternden Weise in den Standsäulenseitenwänden 12 um eine zweite, senkrecht zur Zeichnungsebene der Figur 1 verlaufende Querachse 44 verschwenkbar gehalten ist.

Zwischen einem von der Gewindespindel 32 durchgriffenen Distanzrohr 46 und dem Spindelkopf 34 ist ein als Ganzes mit 48 bezeichnetes Widerlager angeordnet, dessen Aufbau nunmehr anhand der Figuren 2 bis 4 näher erläutert werden soll.

Es besteht aus einer ersten, vorderen kreisringförmigen Scheibe 50, einer zweiten im wesentlichen kreisringförmigen Scheibe 52 und einem zwischen diesen beiden Scheiben angeordneten und mit Kugeln 54 versehenen, gleichfalls kreisringförmigen Kugelkäfig 56, wobei die Teile 50, 52 und 56 vom vorderen Endbereich der Gewindespindel 32 durchgriffen werden. Die zweite, in Figur 4 näher dargestellte Scheibe 52 besitzt außer einer Durchtrittsöffnung 58 für die Gewindespindel 32 und einer Laufbahn 60 für die Kugeln 54 zwei einander diagonal gegenüberliegende lappenförmige Ansätze oder Vorsprünge 62, deren Querschnitt ungefähr einem Teil eines Kreisringes entspricht und die infolgedessen in der Stirnansicht kreisbogenförmige innere und äußere Lagerflächen 64 bzw. 68 bilden.

Erfindungsgemäß sind die beiden Tragarmseitenwände 28 mit einander gegenüberliegenden und identisch ausgebildeten Einhängeöffnungen 70 versehen (diese liegen in Figur 2 hintereinander), deren jede erfindungsgemäß wie folgt gestaltet ist:

Sie setzt sich aus einem Lagerbereich 72 und einem Einführungsbereich 74 zusammen; der Lagerbereich 72 wird in Richtung auf die Mutter 42 von einem ersten konkaven, kreisbogenförmigen Randbereich 76 und diesem gegenüberliegend von einem zweiten konvexen, kreisbogenförmigen Randbereich 78 begrenzt. Die beiden Kreisbögen sind insbesondere ungefähr konzentrisch zueinander und ihr Abstand voneinander ist erfindungsgemäß gleich oder nur geringfügig größer als der Abstand der beiden Lagerflächen 64 und 68 voneinander, d. h. als die Dicke der Vorsprünge 62 zwischen den Lagerflächen 64 und 68. Die beiden Randbereiche 76 und 78 jeder der beiden Einhängeöffnungen 70 gehen in zumindest ungefähr geradlinige und zueinander parallele Randbereiche 80 und 82 des Einführungsbereiches 74 über, und der Abstand der beiden Randbereiche 80, 82 voneinander ist gleich oder geringfügig größer als die maximale Dicke der Vorsprünge 62 der Scheibe 52 des Spindelwiderlagers 48. Außerdem ist die Länge des langlochartig gestalteten Einführungsbereiches 74 gleich oder etwas größer als die Breite der Vorsprünge 62 (gesehen in Richtung der von den beiden Vorsprüngen 62 definierten Achse).

Nach einem weiteren Merkmal der Erfindung weisen die beiden Tragarmseitenwände 28 an ihren einander zugewandten Innenseiten rinnenförmige Einführungsvertiefungen 84 auf, deren jede sich von einem oberen Rand 83 der betreffenden Tragarmseitenwand 28 nach unten erstreckt. Zweckmäßigerweise werden die Einführungsvertiefungen 84 durch einen Prägevorgang hergestellt und so dimensioniert, daß der Abstand ihrer beiden die nutzbare Tiefe bzw. Breite der Einführungsvertiefungen 84 definierenden und parallel zueinander verlaufenden Längsränder oder Randbereiche 86 gleich oder etwas größer ist als die Breite der Vorsprünge 62, so daß sich das Spindelwiderlager 48 mit sich senkrecht zu den Tragarmseitenwänden 28 erstreckenden Vorsprüngen 62 von oben zwischen die Tragarmseitenwände einführen läßt. Erfindungsgemäß erstrecken sich die Einführungsvertiefungen 84 nach unten bis auf das Niveau der Einführungsbereiche 74 der Einhängeöffnungen 70, so daß nach dem Einschieben der Vorsprünge 62 in die Einführungsvertiefungen 84 sich durch Zurückschieben des Spindelwiderlagers 48 dessen Vorsprünge 62 in die Einführungsbereiche 74 der Einhängeöffnungen 78 einschieben lassen, worauf durch Schwenken der Gewindespindel 32 in die in den Figuren 1 und 2 gezeigte Stellung die Vorsprünge 62 zwischen die Randbereiche 76 und 78 des Lagerbereiches 72 der Einhängeöffnungen 70 gebracht werden können, so wie dies die Figuren 1 und 2 darstellen. Aus Figur 2 wird auch ersichtlich, daß in dieser Stellung die Vorsprünge 62 zumindest nahezu spielfrei zwischen den Randbereichen 76 und 78 gehalten werden, daß sie jedoch eine Schwenk- oder Drehbewegung um die von den Randbereichen 76 und 78 definierte Querachse 90 ausführen können.

Die beiden weiteren Ausführungsformen des erfindungsgemäßen Wagenhebers, welche in den Figuren 5 und 6 bzw. 7 dargestellt sind, werden im folgenden nur noch insoweit beschrieben, als sie von der ersten Ausführungsform nach den Figuren 1 bis 4 abweichen. Außerdem wurden in den Figuren 5 und 6 bzw. 7 dieselben Bezugszeichen wie in den Figuren 1 bis 4 verwendet, jedoch unter Hinzufügung eines Striches (für die Ausführungsform nach den Figuren 5 und 6) bzw. zweier Striche (für die Ausführungsform nach Figur 7).

Bei der Ausführungsform nach den Figuren 5 und 6 sind die Einhängeöffnungen 70' genauso ausgebildet und orientiert wie bei der Ausführungsform nach den Figuren 1 bis 4, während die sich von den oberen Rändern 83' der Tragarmseitenwände 28' in letztere hinein erstreckenden Einführungsvertiefungen 84' in der Seitenansicht des Wagenhebers kreisbogenförmig gestaltet sind und ihre beiden Längsränder bzw. Randbereiche 86' einen Abstand voneinander aufweisen, welcher gleich oder geringfügig größer ist als die Dicke der Vorsprünge 62 des Spindelwiderlagers 48, da die Einführungsvertiefungen 84' bei dieser Ausführungsform nicht quer zum Einführungsbereich 74' der Einhängeöffnungen 70' enden, sondern in ihrem unteren Endbereich in Längsrichtung der Einführungsbereiche 74' orientiert sind.

Bei der Ausführungsform nach Figur 7 sind die Verhältnisse wieder ganz ähnlich wie bei der Ausführungsform nach den Figuren 1 bis 4, nur sind die Einhängeöffnungen 70'' und die Einführungsvertiefungen 84'' gegenüber der ersten Ausführungsform sozusagen nach hinten gekippt. Ansonsten gilt jedoch für die Dimensionierung der Einführungsvertiefungen 84'' und den Einführungsvorgang das zur ersten Ausführungsform Gesagte.

## Patentansprüche

1. Wagenheber mit einer Standsäule (10), einem an dieser um eine erste Querachse ( 26) schwenkbar angebrachten Tragarm (24) sowie mit einer Gewindespindel (32) zum Verschwenken des Tragarms (24) gegenüber der Standsäule (10), an der oberhalb der ersten Querachse (26) eine von der Gewindespindel (32) durchsetzte Mutter (42) um eine zur ersten Querachse (26) parallele zweite Querachse (44) schwenkbar angebracht ist, wobei der Tragarm (24) zwei in Richtung der Querachsen (26, 44) im Abstand voneinander angeordnete Seitenwände (28) aufweist, zwischen die sich die Gewindespindel (32) schräg von oben hineinerstreckt und in denen einander gegenüberliegende Einhängeöffnungen (70; 70'; 70'') vorgesehen sind, sowie mit einem zwischen den Tragarmseitenwänden (28) um eine zu den beiden anderen Querachsen (26, 44) parallele dritte Querachse (90) schwenkbar gehaltenen Spindelwiderlager (48) für die Gewindespindel (32), welches mit in die Einhängeöffnungen (70; 70', 70'') eingreifenden Vorsprüngen (62) versehen ist, die in jeder der beim Betätigen des Wagenhebers möglichen Winkelstellungen der Gewindespindel (32) relativ zum Tragarm (24) in Längsrichtung der Gewindespindel (32) zumindest nahezu spielfrei zwischen einander gegenüberliegenden ersten und zweiten Randbereichen (76 bzw. 78) des Randes der zugehörigen Einhängeöffnung (70; 70', 70'') liegen, von denen der erste Randbereich (76) der Mutter (42) zugewandt und kreisbogenförmig - konkav zum Inneren der Einhängeöffnung (70; 70'; 70'') - ausgebildet ist, und wobei jede der Einhängeöffnungen (70; 70'; 70'') an ihre ersten und zweiten Randbereiche (76, 78) anschließend einen Einführungsbereich (74; 74'; 74'') besitzt, der sich von den genannten Randbereichen (76, 78) wegerstreckt, **dadurch gekennzeichnet**, daß die Einhängeöffnungen (70; 70'; 70'') einen in sich geschlossenen Rand haben, daß sich die Einführungsbereiche (74; 74'; 74'') der Einhängeöffnungen (70; 70', 70'') ungefähr in Richtung zum freien Tragarmende erstrecken und daß zum Einführen der Vorsprünge (62) in die Einhängeöffnungen (70; 70'; 70'') an den einander zuge- wandten Innenseiten der Tragarmseitenwände (28; 28'; 28'') rinnenförmige Einführungsvertiefungen (84; 84'; 84'') vorgesehen sind, welche sich von den freien Rändern (83; 83'; 83'') der Tragarmseitenwände bis zu den Einführungsbereichen (74; 74'; 74'') der Einhägeöffnungen (70; 70'; 70'') erstrecken.

2. Wagenheber nach Anspruch 1, dadurch gekennzeichnet, daß auch die zweiten Randbereiche (78) kreisbogenförmig - konvex zum Inneren der Einhängeöffnungen (70; 70'; 70'') - ausgebildet sind.

3. Wagenheber nach Anspruch 1 oder 2, dadurch gekennzeichnet, daß die Einhängeöffnungen (70; 70'; 70'') ungefähr spazierstockförmig gestaltet sind mit einem ungefähr U-förmigen Lagerbereich (72) und einem sich daran anschließenden, ungefähr geraden Einführungsbereich (74; 74'; 74'').

4. Wagenheber nach einem oder mehreren der Ansprüche 1 bis 3, dadurch gekennzeichnet, daß die Breite der Einführungsvertiefungen (84; 84'') mindestens gleich der Breite der Vorsprünge (62) ist und daß sich die unteren Bereiche der Einführungsvertiefungen ungefähr senkrecht zur Längserstreckung der Einführungsbereiche (74; 74'; 74'') der Einhängeöffnungen (70; 70'') erstrecken.

5. Wagenheber nach einem oder mehreren der Ansprüche 1 bis 3, dadurch gekennzeichnet, daß die Breite der Einführungsvertiefungen (84') mindestens gleich der Dicke der Vorsprünge (62) ist und sich die unteren Bereiche der Einführungsvertiefungen in Längsrichtung der Einführungsbereiche (74') der Einhängeöffnungen (70') erstrecken.

6. Wagenheber nach einem oder mehreren der vorstehenden Ansprüche, dadurch gekennzeichnet, daß die Einführungsvertiefungen (84; 84'; 84'') als sickenförmige Prägungen der Tragarmseitenwände (28; 28'; 28'') ausgebildet sind.

7. Wagenheber nach einem oder mehreren der Ansprüche 2 bis 6, dadurch gekennzeichnet, daß das Spindelwiderlager (48) nur zwei Vorsprünge (62) aufweist, deren Querschnitt ungefähr einem Teil eines Kreisringes entspricht und die kreisbogenförmige Lagerflächen (64, 68) zur Anlage gegen die ersten und zweiten Randbereiche (76, 78; 76', 78'; 76'', 78'') der Einhängeöffnungen (70; 70'; 70'') bilden.

## Claims

1. Vehicle jack comprising a column (10), a supporting arm (24) attached thereto for pivotal movement about a first transverse axis (26), and a threaded spindle (32) for pivoting the supporting arm (24) relative to the column (10), a nut (42) through which the threaded spindle (32) extends being attached to the column above the first transverse axis (26) for pivotal movement about a second transverse axis (44) parallel to the first transverse axis (26), the supporting arm (24) having two side walls (28) arranged in spaced relation to each other in the direction of the transverse axes (26, 44), the threaded spindle (32) extending at an incline from above between the side walls and insertion openings (70; 70'; 70'') located opposite each other being provided in the side walls, and comprising a spindle abutment (48) for the threaded spindle (32), the spindle abutment being held between the supporting arm side walls (28) for pivotal movement about a third transverse axis (90) parallel to the two other transverse axes (26, 44) and being provided with projections (62) which engage in the insertion openings (70; 70', 70''), the projections lying in each of the possible angular positions of the threaded spindle (32) during actuation of the vehicle jack relative to the supporting arm (24) in the longitudinal direction of the threaded spindle (32) at least almost free of play between first and second opposite edge regions (76 and 78, respectively) of the edge of the associated insertion opening (70; 70', 70''), the first edge region (76) thereof facing the nut (42) and having the shape of the arc of a circle - being of concave design in relation to the interior of the insertion opening (70; 70'; 70'') - , and each of the insertion openings (70; 70'; 70'') having an introduction region (74, 74', 74'') adjoining its first and second edge regions (76, 78) and extending away from the aforementioned edge regions (76, 78), **characterized in that** the insertion openings (70; 70'; 70'') have an edge which is closed within itself, in that the introduction regions (74; 74'; 74'') of the insertion openings (70; 70', 70'') extend approximately in the direction towards the free supporting arm end, and in that for introduction of the projections (62) into the insertion openings (70; 70'; 70'') there are provided on the inner sides of the supporting arm side walls (28; 28'; 28'') that face each other groove-shaped introduction recesses (84; 84'; 84'') which extend from the free edges (83; 83'; 83'') of the supporting arm side walls to the introduction regions (74; 74'; 74'') of the insertion openings (70; 70'; 70'').

2. Vehicle jack as defined in claim 1, characterized in that the second edge regions (78) also have the shape of the arc of a circle - convex in relation to the interior of the insertion openings (70; 70'; 70'').

3. Vehicle jack as defined in claim 1 or 2, characterized in that the insertion openings (70; 70'; 70'') have approximately the shape of a walking stick with an approximately U-shaped bearing region (72) and an adjoining, approximately straight introduction region (74; 74'; 74'').

4. Vehicle jack as defined in one or several of claims 1 to 3, characterized in that the width of the introduction recesses (84; 84'') is at least equal to the width of the projections (62), and in that the lower regions of the introduction recesses extend approximately perpendicular to the longitudinal extension of the introduction regions (74; 74'; 74'') of the insertion openings (70; 70'').

5. Vehicle jack as defined in one or several of claims 1 to 3, characterized in that the width of the introduction recesses (84') is at least equal to the thickness of the projections (62) and the lower regions of the introduction recesses extend in the longitudinal direction of the introduction regions (74') of the insertion openings (70').

6. Vehicle jack as defined in one or several of the preceding claims, characterized in that the introduction recesses (84; 84'; 84'') are in the form of bead-shaped embossings on the supporting arm side walls (28; 28'; 28'').

7. Vehicle jack as defined in one or several of claims 2 to 6, characterized in that the spindle abutment (48) has only two projections (62), the cross section of which corresponds approximately to part of a circular ring, and which form bearing surfaces (64, 68) having the shape of the arc of a circle for abutment against the first and second edge regions (76, 78; 76', 78'; 76'', 78'') of the insertion openings (70; 70'; 70'').

## Revendications

1. Cric de véhicule comprenant une colonne (10) formant un montant inclinable, un bras porteur (24) monté basculant autour d'un premier axe transversal (26) sur cette colonne, ainsi qu'une tige filetée (32) pour basculer le bras porteur (24) par rapport à la colonne (10), laquelle porte, au-dessus du premier axe transversal (26), un écrou (42) monté basculant autour d'un deuxième axe transversal (44) parallèle au premier axe transversal (26) et qui est traversé par la tige filetée (32), le bras porteur (24) possédant deux parois latérales ou ailes (28) mutuellement espacées en direction des axes transversaux (26, 24), entre lesquelles la tige filetée (32) s'étend obliquement à partir du haut et dans lesquelles sont prévues des ouvertures d'accrochage (70; 70'; 70'') situées l'une en face de l'autre, de même qu'une butée de tige (48) pour la tige filetée (32), qui est supportée basculante, entre les ailes (28) du bras porteur, autour d'un troisième axe transversal (90) parallèle aux deux autres axes transversaux (26, 44), butée de tige qui est pourvue de saillies (62) s'engageant dans les ouvertures d'accrochage (70; 70'; 70'') et situées, dans chacune des positions angulaires possibles que la tige filetée (32) peut occuper pendant la manoeuvre du cric par rapport au bras porteur (24), au moins à peu près sans jeu, dans le sens de la longueur de la tige filetée (32), entre une première et une deuxième portion (76 respectivement 78) du bord de l'ouverture d'accrochage (70; 70'; 70'') coordonnée, dont la première portion (76) est dirigée vers l'écrou (42) et réalisée en forme d'arc de cercle - avec sa concavité tournée vers l'intérieur de l'ouverture d'accrochage (70; 70'; 70) - et chacune des ouvertures d'accrochage (70; 70'; 70'') possédant, à la suite de ses première et deuxième portions (76, 78) du bord, une zone d'entrée (74; 74'; 74'') qui s'éloigne desdites portions (76, 78) du bord de l'ouverture, **caractérisé en ce** que les ouvertures d'accrochage (70; 70'; 70'') possèdent un bord fermé en lui-même, que les zones d'entrée (74; 74'; 74'') des ouvertures d'accrochage (70; 70'; 70'') s'étendent approximativement en direction de l'extrémité du bras porteur et que, pour engager les saillies (62) dans les ouvertures d'accrochage (70; 70'; 70''), des creux d'entrée (84; 84'; 84'') en forme de goulottes sont prévus sur les côtés intérieurs dirigés l'un vers l'autre des ailes (28; 28'; 28'') du bras porteur, creux qui s'étendent à partir des bords libres (83; 83'; 83'') des ailes du bras porteur jusqu'aux zones d'entrée (74; 74'; 74'') des ouvertures d'accrochage (70; 70'; 70'').

2. Cric de véhicule selon la revendication 1, caractérisé en ce que les deuxièmes portions (78) des bords des ouvertures d'accrochage sont également réalisées en arc de cercle - avec leurs convexités dirigées vers l'intérieur des ouvertures d'accrochage (70; 70'; 70'').

3. Cric de véhicule selon la revendication 1 ou 2, caractérisé en ce que les ouvertures d'accrochage (70; 70'; 70'') sont conformées approximativement comme la partie supérieure d'une canne pour la marche, avec une zone d'appui (72) à peu près en U et une zone d'entrée (74; 74'; 74'') à peu près droite qui s'y raccorde.

4. Cric de véhicule selon une ou plusieurs des revendications 1 à 3, caractérisé en ce que la largeur des creux d'entrée (84; 84'') est au moins égale à la largeur des saillies (62) et que les parties inférieures des creux d'entrée s'étendent à peu près à angle droit par rapport à l'étendue longitudinale des zones d'entrée (74; 74'; 74'') des ouvertures d'accrochage (70; 70'').

5. Cric de véhicule selon une ou plusieurs des revendications 1 à 3, caractérisé en ce que la largeur des creux d'entrée (84') est au moins égale à l'épaisseur des saillies (62) et les parties inférieures des creux d'entrée s'étendent dans le sens de la longueur des zones d'entrée (74') des ouvertures d'accrochage (70').

6. Cric de véhicule selon une ou plusieurs des revendications précédentes, caractérisé en ce que les creux d'entrée (84; 84'; 84'') sont constitués par des moulures creuses formées par estampage dans les ailes (28; 28'; 28'') du bras porteur.

7. Cric de véhicule selon une plusieurs des revendications 2 à 6, caractérisé en ce que la butée de tige (48) présente seulement deux saillies (62) dont la section droite correspond approximativement à une partie d'un anneau de cercle et qui constituent les portées (64, 68) en arc de cercle destinées à s'appliquer contre les premières et deuxièmes portions (76, 78; 76', 78'; 76'', 78'') des bords des ouvertures d'accrochage (70; 70'; 70'').
